# EUROPÄISCHE PATENTANMELDUNG

(11) **EP 4 749 236 A1**
(43) Veröffentlichungstag der Anmeldung: **27.05.2026**
(21) Anmeldenummer: 25200854.5
(22) Anmeldetag: 08.09.2025
(51) Int. Cl.: F41H 5/04

(54) **BALLISTISCHE SCHUTZPLATTE**

(30) Priorität: 21.11.2024 DE 102024134310
(71) Anmelder: Rheinmetall Protection Systems GmbH, 53227 Bonn (DE)
(72) Erfinder: Fonrobert, Dr. Benno, 8052 Zürich (CH); Muster, Dr. Michael, 8153 RÜMLANG (CH); Hensellek, Sven, 53842 Troisdorf (DE); Urban, Alexej, 8050 Zürich (CH); Acker, Volker, 47589 Uedem (DE); Lamby, Leon, 55469 Simmern (DE); Klamann, Lisa, 53773 Hennef (DE); Schaare, Dr. Stephan, 45259 Essen (DE); Schünemann, Bernd, 29303 Bergen (DE); Niefanger, Dr. Roland, 38557 Osloß (DE); Menßen, Jörg, 29574 Ebstorf (DE); Richter, Marco, 29525 Uelzen (DE); Engelking, Marc, 53229 Bonn (DE); Klein, Henning, 53639 Königswinter (DE); Baus, Stefan, 53129 Bonn (DE); Bördgen, Jan, 56317 Linkenbach (DE); Schröder, Björn, 53804 Much (DE); Münch, Wolfgang, 51377 Leverkusen (DE); Holt, Nils, 53844 Troisdorf (DE)
(74) Vertreter: DREISS Patentanwälte PartG mbB

(57) **Zusammenfassung**

Die Erfindung betrifft eine ballistische Schutzplatte (10), mit einer Schutzschicht (14) aus Strukturkeramik, wobei an einer ersten Seite (15) der Strukturkeramik und/oder an einer von der ersten Seite (15) abgewandten zweiten Seite (17) der Strukturkeramik jeweils eine Transparentglasur (16, 18) auf die Strukturkeramik aufgebracht ist, und mit der Strukturkeramik verbunden ist, wobei die Transparentglasur (16, 18) die jeweilige Seite (15, 17) der Strukturkeramik zumindest zum überwiegenden Teil bedeckt, wobei die Transparentglasur (16, 18) jeweils Seitenkanten (20, 22) aufweist, die zumindest abschnittsweise derart freiliegen, dass Licht, welches auf eine der Seitenkanten (20) auftrifft, die Transparentglasur (16, 18) jeweils entlang einer Strahlrichtung (S) passieren und an einer gegenüberliegenden Seitenkante (22) aus der Transparentglasur (16, 18) austreten kann.

Eine Prüfvorrichtung (100), eine Testvorrichtung (80) sowie ein Verfahren zur Rissprüfung einer ballistischen Schutzplatte (10) sind angegeben.

## Beschreibung

Die Erfindung betrifft eine ballistische Schutzplatte mit einer Schutzschicht zumindest aus Strukturkeramik. Weiter betrifft die Erfindung eine Prüfvorrichtung zur Rissprüfung einer ballistischen Schutzplatte. Zudem betrifft die Erfindung ein Set umfassend eine solche ballistische Schutzplatte und eine solche Prüfvorrichtung sowie ein Verfahren zur Rissprüfung einer ballistischen Schutzplatte.

Ballistische Schutzplatten sind aus dem Stand der Technik bekannt, bspw. als Fahrzeugschutz von behördlichen oder militärischen Fahrzeugen oder als Körperschutz von polizeilichen oder militärischen Einheiten, bspw. an Schutzwesten ("schusssichere Weste"). Derartige Schutzplatten sind, sofern intakt, in der Lage, Geschosse bis zu einem bestimmten Kaliber aufzuhalten oder zumindest soweit abzubremsen, dass für eine durch die Schutzplatte(n) geschützte Person, die beschossen wird, eine deutlich höhere Überlebenschance besteht als ohne Schutzplatte(n).

Dass die ballistische Schutzplatte ihre schützende Wirkung entfalten kann, setzt voraus, dass diese intakt bzw. unbeschädigt ist. Bereits geringe Beschädigungen wie etwa Risse können die Schutzwirkung erheblich beeinträchtigen. Der Nutzer weiß im Einsatz jedoch nicht, ob die von ihm eingesetzte Schutzplatte korrekt funktioniert. Ein Nachweis der einwandfreien Funktion der Schutzplatte am Einsatzort kann üblicherweise nur mit viel Aufwand erbracht werden, zumal die Auswirkung von früheren Einsätzen, Transport und Lagerung auf die Schutzwirkung von Schutzplatten unklar ist.

Grundsätzlich kommen zur Funktionsprüfung einer Schutzplatte mehrere Verfahren in Frage. Eine Option hierfür wäre eine Prüfung durch Röntgen. Allerdings ist ein solches Verfahren zeit- wie auch kostenintensiv und am Einsatzort üblicherweise nicht umsetzbar. Auch eine (zerstörende) Prüfung durch Beschuss mit Wahrscheinlichkeitsabschätzung über die Funktionsfähigkeit des Schutzes der Schutzplatte ist denkbar. Dies wäre am Einsatzort ggf. umsetzbar, allerdings lässt sich hier nur ein statistischer Anhaltspunkt gewinnen und eine konkrete Aussage über die Schutzwirkung einer (nicht testweise beschossenen) Schutzplatte lässt sich so nicht erzielen. Zudem werden hiermit zu Testzwecken Schutzplatten verbraucht, die beim Test zerstört werden und somit nicht mehr einsetzbar sind.

Weitere Verfahren zur Prüfung einer Schutzplatte wären eine Prüfung mittels RFID, piezokeramischem Wandler, Widerstandsmessung, automatisierter Bildanalyse, Akustik oder mittels Thermoaufnahme. Diese Möglichkeiten sind technisch vergleichsweise aufwändig und kosten- wie zeitintensiv.

US 2012/0222543 A1 offenbart ein Panzerungssystem mit würfelförmigen Modulen für Militärfahrzeuge. Die Module weisen lichtundurchlässige Außenflächen aus Schutzmaterial auf, wobei im Inneren transparente Panzerungsplatten nebeneinander angeordnet sind. Das Modul verfügt über ein Selbstdiagnosesystem zur Erkennung von Beschädigungen, welches aus Lichtern und Lichtrezeptoren besteht, die entlang der Kanten der Platten angeordnet sind. Ist eine der Panzerungsplatten beschädigt, wird das Licht aus den Lichtern reflektiert, so dass der Lichtübergang zu den Lichtrezeptoren abnimmt. Auf diese Weise ist eine kontinuierliche Überwachung des Zustands der Panzerung möglich, ohne das Modul öffnen oder vom Fahrzeug abbauen zu müssen. Allerdings weist ein solches Modul einen komplexen Aufbau und ein hohes Gewicht auf.

Der Erfindung liegt die Aufgabe zugrunde, mit konstruktiv einfachen und kostengünstigen Mitteln festzustellen, ob eine ballistische Schutzplatte mit einer Schutzschicht aus Strukturkeramik frei von Schäden ist. Dabei ist wünschenswert, einfach und kostengünstig, vorzugsweise auch am Einsatzort, feststellen zu können, ob in der Strukturkeramik der ballistischen Schutzplatte ein Riss vorhanden ist, der die Schutzwirkung beeinträchtigt (Rissprüfung).

Die Erfindung löst diese Aufgabe mit einer ballistischen Schutzplatte mit den Merkmalen von Anspruch 1.

Die ballistische Schutzplatte weist eine (ballistische) Schutzschicht zumindest aus Strukturkeramik auf (Strukturkeramikschicht). An einer ersten Seite (bspw. Oberseite) der Strukturkeramik und/oder an einer von der ersten Seite abgewandten zweiten Seite (bspw. Unterseite) der Strukturkeramik ist jeweils eine Transparentglasur auf die Strukturkeramik aufgebracht, insbesondere aufgebrannt, und mit der Strukturkeramik (stoffschlüssig) verbunden. Die Transparentglasur bedeckt die jeweilige Seite der Strukturkeramik (bedeckte erste Seite bzw. zweite Seite) zumindest zum überwiegenden Teil (bezogen auf die Fläche der ersten Seite bzw. der zweiten Seite also um mehr als 50%).

Die ballistische Schutzplatte weist eine Lichteinkoppeleinrichtung und eine Lichtauskoppeleinrichtung auf, die mit der Transparentglasur jeweils optisch derart gekoppelt sind, dass an der Lichteinkoppeleinrichtung in die Transparentglasur eingekoppeltes Licht die Transparentglasur passieren und auf die Lichtauskoppeleinrichtung auftreffen kann.

Auf diese Weise kann eine einfache Rissprüfung durchgeführt werden. Die aufgebrachte Transparentglasur schafft die Grundlage für eine Zustandsuntersuchung der Strukturkeramik mittels Licht. Transparentglasur hat den Vorteil, dass diese lichtdurchlässig ist. So kann Licht an einer Stelle der Transparentglasur eintreten (Lichteinkoppeleinrichtung) und an einer anderen Stelle der Transparentglasur austreten (Lichtauskoppeleinrichtung). Der Brechungsindex der Transparentglasur stellt sich nicht durchgehend als homogen dar, da diese in einer amorphen Struktur kristallisiert. Indem die Transparentglasur fest mit der Strukturkeramik verbunden ist, erfährt diese bei einer Beschädigung der Strukturkeramik, bspw. durch Risse, ebenfalls Rissstrukturen. Dies kann zu einer (verglichen mit unbeschädigter Transparentglasur) unterschiedlichen Lichtbrechung im Bereich der Rissstrukturen (beschädigter Bereich) führen (Prinzip der Dispersion des einfallenden Lichts). Trifft Licht, welches die Transparentglasur passiert, auf Rissstrukturen, verändert dies den Charakter des auf die Lichtauskoppeleinrichtung auftreffenden Lichts, bspw. durch einen (verglichen mit unbeschädigter Transparentglasur) veränderten Brechungsindex und/oder einer veränderten Lichtintensität (veränderte Lichteigenschaften). Eine oder mehrere veränderte Lichteigenschaften (Intensität, Wellenlänge, Spektrum, etc.) kann über entsprechende Messeinrichtungen erfasst werden.

Die ballistische Schutzplatte ist als Körper- oder Fahrzeugschutz eingerichtet und bestimmt. Die ballistische Schutzplatte kann insbesondere als (tragbare) Einschubplatte für Schutzkleidung wie bspw. eine ballistische Schutzweste ausgebildet sein.

Die Transparentglasur bedeckt die erste Seite bzw. die zweite Seite der Strukturkeramik zu mindestens 50 - 100 %, vorzugsweise zu mindestens 70-100%, weiter vorzugsweise zu mindestens 80-100%, insbesondere vollständig.

Wie oben bereits erläutert, kann Licht an der Lichteinkoppeleinrichtung in die Transparentglasur eingekoppelt werden bzw. eintreten. An der Lichtauskoppeleinrichtung kann Licht aus der Transparentglasur austreten oder mit anderen Worten von der Transparentglasur in die Lichtauskoppeleinrichtung übergehen. Die Transparentglasur kann mehrere Seitenkanten aufweisen, wobei die Lichteinkoppeleinrichtung und/oder die Lichtauskoppeleinrichtung jeweils mit einer Seitenkante der Transparentglasur optisch gekoppelt sein können. Optional können die Lichteinkoppeleinrichtung und/oder die Lichtauskoppeleinrichtung jeweils an der betreffenden Seitenkante angebracht und/oder befestigt sein.

Wie bereits angedeutet, weist die Strukturkeramik eine Oberseite (Bedrohungsseite bzw. "strike face") und eine davon abgewandte Unterseite auf (von Bedrohung abgewandte Seite bzw. Schutzseite). Die Oberseite und die Unterseite können durch eine Mantelfläche miteinander verbunden sein, wobei die Mantelfläche insgesamt aus mehreren Seitenflächen gebildet sein kann. Die Strukturkeramik kann eine im Wesentlichen quaderförmige Gestalt oder eine bombierte Gestalt aufweisen (ebene oder gekrümmte Schutzplatte). Bei bombierter Gestalt können die Oberseite eine (vorzugsweise konvex) bombierte Form und die Unterseite eine (vorzugsweise konkav) bombierte Form aufweisen. Die Strukturkeramik kann eine Stärke von mindestens 3 mm aufweisen und vorzugsweise 3-15 mm, weiter vorzugsweise 6-12 mm, stark sein (Abstand oder mittlerer Abstand von Oberseite und Unterseite). Als Strukturkeramik wird vorliegend eine Keramik verstanden, die in der Lage ist, mechanische Belastungen (Zug- und Druckspannungen, Biegemomente, etc.) aufzunehmen (bisweilen auch als Industrie- oder Ingenieurkeramik bezeichnet).

Der Aufbau einer Keramik mit Transparentglasur ist bei Silikatkeramiken bereits weit verbreitet, so dass die Fertigungstechnologie bekannt ist. Die Werkstoffe zeigen ähnliche Eigenschaftsprofile und durchlaufen beim Herstellen einen Sinterprozess bzw. Sinterbrand und einen Glasurbrand. Glasurschichten lassen sich grundsätzlich in Stärken von wenigen µm bis mehrere mm auftragen.

Die erste Seite und/oder die zweite Seite, auf die eine Transparentglasur aufgebracht ist, können jeweils als Fläche mit dem größten Flächeninhalt der Strukturkeramik ausgebildet sein (Körperseite der Strukturkeramik mit der größten Fläche). In der Strukturkeramik kann als Keramik bspw. Aluminiumoxid (Al₂O₃), Siliciumkarbid (SiC) oder Borkarbid (B₄C) zum Einsatz kommen. Ebenso können infiltrierte Materialien zum Einsatz kommen, insbesondere siliciuminfiltriertes Siliciumkarbid, siliciuminfiltriertes Borkarbid oder eine siliciuminfiltrierte Mischung aus Siliciumkarbid und Borkarbid.

Wie bereits angedeutet, kann die Transparentglasur mehrere Seitenkanten aufweisen, die eine Grundfläche (der Strukturkeramik zugewandt) und eine Deckfläche (von der Strukturkeramik abgewandt) der Transparentglasur miteinander verbinden. Die Seitenkanten der Transparentglasur können gleich ausgerichtet sein wie die Seitenflächen der Mantelfläche der Strukturkeramik. Die Transparentglasur kann (entsprechend der sie tragenden Strukturkeramik) eine im Wesentlichen quaderförmige Gestalt oder bombierte Gestalt aufweisen. Die Transparentglasur kann jeweils eine Dicke von 0,005 mm bis 2 mm, vorzugsweise 0,1 mm bis 1 mm, aufweisen (Abstand oder mittlerer Abstand von Grundfläche und Deckfläche der Transparentglasur).

Ist lediglich an einer der beiden Seiten eine Transparentglasur auf die Strukturkeramik aufgebracht, trägt dies zu einem vergleichsweise einfachen Aufbau mit einer geringen Anzahl an Komponenten bei. Ist auf beiden Seiten der Strukturkeramik jeweils eine Transparentglasur aufgebracht, lassen sich auch Schäden wie Risse erkennen, die nur an eine der beiden Transparentglasuren angrenzen und sich nicht über die gesamte Dicke (Abstand erste Seite zu zweiter Seite der Strukturkeramik) erstrecken.

In vorteilhafter Weise können die Lichteinkoppeleinrichtung und/oder die Lichtauskoppeleinrichtung jeweils eine mechanische Schnittstelle aufweisen. Dies begünstigt eine Ankopplung einer Lichtquelle zum Aussenden von Licht (bspw. an einer ersten Seitenkante) bzw. einem Lichtrezeptor zum Empfangen von Licht (bspw. an der gleichen oder einer gegenüberliegenden Seitenkante). Die mechanische Schnittstelle kann derart ausgebildet sein, dass ein Eindringen von Licht von außen (fremdes Licht) oder ein Entweichen von Licht nach außen (ungewollt entwichenes Licht) verhindert wird, bspw. durch eine die Lichteinkoppeleinrichtung und/oder die Lichtauskoppeleinrichtung umhüllende Hülse. Es kann an der Lichteinkoppeleinrichtung und/oder der Lichtauskoppeleinrichtung zum Schutz vor Umgebungseinflüssen jeweils eine, vorzugsweise verliersicher befestigte und/oder reversibel öffen- und verschließbare, Verschlusskappe vorgesehen sein. Die mechanische Schnittstelle kann bspw. als Steckverbinder (Buchse oder Stecker) ausgebildet sein, der eine Ankopplung der Lichtquelle oder des Lichtrezeptors erleichtert. Die Lichtquelle und der Lichtrezeptor können jeweils zur mechanischen Schnittstelle komplementär ausgebildet sein, bspw. als Steckverbindergegenstück (Stecker oder Buchse). Optional können die Lichtquelle und der Lichtrezeptor gemeinsam in einem Steckverbindergegenstück (Stecker oder Buchse) angeordnet sein.

In zweckmäßiger Weise kann die Lichteinkoppeleinrichtung und/oder die Lichtauskoppeleinrichtung jeweils ein optisches Element, insbesondere eine Linse, aufweisen. Dadurch kann an der Lichteinkoppeleinrichtung einfallendes Licht, bspw. von einer Lichtquelle, und aus der Lichtauskoppeleinrichtung austretendes Licht, bspw. für einen Lichtrezeptor, entsprechend beeinflusst werden, etwa durch Fokussierung oder Streuung. Das optische Element kann zu dessen Schutz jeweils innerhalb der mechanischen Schnittstelle angeordnet oder mit anderen Worten von dieser umgeben sein. Dies ist von Vorteil, wenn die Lichtquelle nicht dauerhaft mit der Lichteinkoppeleinrichtung und/oder der Lichtrezeptor nicht dauerhaft mit der Lichtauskoppeleinrichtung verbunden sind (bspw. bei externer Anordnung von Lichtquelle und Lichtrezeptor).

Im Rahmen einer bevorzugten Ausgestaltung kann die Lichteinkoppeleinrichtung eine Lichtquelle, insbesondere eine LED, aufweisen. Mittels der Lichtquelle können gezielt Lichtstrahlen in die Transparentglasur eingebracht werden. Eine LED als Lichtquelle weist einen geringen Energiebedarf auf, so dass ein mobiler Einsatz (Energieversorgung mittels Batterien oder Akkus) begünstigt ist. Somit kann ein Test bei Verwendung geringer Energie erfolgen und ist für eine Bedienperson ungefährlich. Alternativ oder ergänzend kann die Lichtauskoppeleinrichtung einen Lichtrezeptor, insbesondere eine Fotodiode, aufweisen. Hiermit kann die Lichtintensität des an der Lichtauskoppeleinrichtung einfallenden Lichts ermittelt werden. Fotodioden sind in der Lage, erfasstes Licht in Spannung oder Strom umzuwandeln. Es kann vorliegend auch eine Fotodiode eingesetzt werden, welche dazu eingerichtet ist, mit Licht übertragene Informationen zu empfangen.

Die Lichtquelle und/oder der Lichtrezeptor können optional fest mit der Lichteinkoppeleinrichtung bzw. der Lichtauskoppeleinrichtung verbunden sein. Dies begünstigt eine Ausgestaltung der ballistischen Schutzplatte, bei der die Lichtquelle und der Lichtrezeptor dauerhaft an der Schutzplatte angebunden oder in die Schutzplatte integriert sind. In diesem Fall kann eine Anschlussleitung von der Schutzplatte weggeführt werden, um eine Energieversorgung und/oder eine Übertragung von Messsignalen zu ermöglichen.

Alternativ hierzu können die Lichtquelle und/oder der Lichtrezeptor reversibel abnehmbar mit der Lichteinkoppeleinrichtung bzw. der Lichtauskoppeleinrichtung verbunden sein. Dies trägt neben einem vereinfachten Aufbau zu einem geringeren Gewicht der Schutzplatte bei. Die Lichtquelle und der Lichtrezeptor würden bei dieser Ausgestaltung lediglich zur Prüfung der Schutzplatte mit der Lichteinkoppeleinrichtung bzw. der Lichtauskoppeleinrichtung verbunden werden. So würde lediglich die Lichteinkoppeleinrichtung und die Lichtauskoppeleinrichtung, insbesondere jeweils mit mechanischer Schnittstelle und/oder optischem Element, dauerhaft an der Schutzplatte verbleiben.

Im Rahmen einer bevorzugten Ausgestaltung können die Lichtquelle und/oder der Lichtrezeptor mit einer elektrischen oder elektronischen Testeinrichtung koppelbar oder gekoppelt sein. Die Testeinrichtung ist insbesondere dazu konfiguriert, um bei aktivierter Lichtquelle eine oder mehrere Lichteigenschaften (bspw. Intensität, Wellenlänge, Spektrum, etc.) des am Lichtrezeptor einfallenden Lichts zu bestimmen. Hierdurch kann ermittelt werden, ob in der Transparentglasur und damit auch in der Strukturkeramik ein oder mehrere Risse vorhanden sind, die zur Degradierung oder zum Wegfall der Schutzwirkung führen. Die Testeinrichtung kann als eine bezogen auf die Schutzplatte externe Einheit ausgebildet sein, die mit der Lichtquelle und dem Lichtrezeptor reversibel koppelbar ist. Dies trägt zu einem geringen Bauraum und einem geringen Gewicht der Schutzplatte bei, da die Testeinrichtung nur zu Testzwecken mit der Lichtquelle und dem Lichtrezeptor gekoppelt wird. Alternativ hierzu kann die Testeinrichtung fest an die Schutzplatte angebunden und mit der Lichtquelle und dem Lichtrezeptor gekoppelt sein. Dies trägt zu einer vereinfachten Handhabung und eine besonders schnellen Testmöglichkeit bei, da die Testeinrichtung nicht separat mitgeführt und zu Testzwecken erst mit der Lichtquelle und dem Lichtrezeptor verbunden werden muss. Die Schutzplatte weist die Testeinrichtung auf, wobei die Testeinrichtung je nach Ausgestaltung mit der Schutzplatte eine funktionale Einheit (Testeinrichtung bezogen auf Schutzplatte als externe Einheit ausgebildet) oder eine körperliche Einheit (Testeinrichtung mit Schutzplatte verbunden) bilden kann.

Im Konkreten kann die Testeinrichtung konfiguriert sein, um zu ermitteln, ob bei aktivierter Lichtquelle eine oder mehrere Lichteigenschaften (Intensität, Wellenlänge, Spektrum, etc.) des am Lichtrezeptor einfallenden Lichts einen Schwellwert, insbesondere einen Schwellwert einer Lichteigenschaft, bspw. ein Lichtintensitätsschwellwert, überschreiten oder unterschreiten. Die Testeinrichtung kann weiter dazu konfiguriert sein, um dann, wenn der Schwellwert überschritten wird, ein erstes Signal auszugeben (Schutzplatte bzw. Strukturkeramik gut, bspw. grünes Signal), und dann, wenn der Schwellwert unterschritten wird, ein zweites Signal auszugeben (Schutzplatte bzw. Strukturkeramik nicht gut, bspw. rotes Signal). Die Testeinrichtung kann eine elektrische oder elektronische Ausgabeeinrichtung zur Ausgabe des ersten Signals und zweiten Signals als elektrische oder elektronische Signale aufweisen. Die Testeinrichtung kann alternativ oder ergänzend eine optische Ausgabeeinrichtung zur Ausgabe von Signalen aufweisen, wobei die Ausgabeeinrichtung ein oder mehrere LEDs (bspw. rote LED zur Ausgabe des roten Signals und grüne LED zur Ausgabe des grünen Signals) und/oder ein Display aufweisen kann. Weiter kann die Testeinrichtung eine elektrische Anschlusseinrichtung, bspw. eine Anschlussbuchse, zum Anschluss der Lichtquelle und des Lichtrezeptors aufweisen.

Im Rahmen einer bevorzugten Ausgestaltung kann auf die Transparentglasur an der von der Strukturkeramik abgewandten Seite und/oder an der der Strukturkeramik zugewandten Seite jeweils eine Reflexionsschicht aufgebracht sein. Dies trägt zu höherer Messgenauigkeit bei, da das durch die Lichtquelle ausgesandte Licht zu einem möglichst hohen Anteil durch den Lichtrezeptor aufgefangen wird (Lichtverlust an der Grundschicht und/oder der Deckschicht der Transparentglasur wird weitestgehend vermieden). Damit Licht an den Seitenkanten der Transparentglasur eingekoppelt und/oder ausgekoppelt werden kann, sollten die Seitenkanten an der Lichteinkoppeleinrichtung und an der Lichtauskoppeleinrichtung nicht durch eine Reflexionsschicht bedeckt sein. Die Reflexionsschicht kann als Folie, als ein (möglichst lichtundurchlässiges) Mantelglas oder als eine Kombination aus Folie oder Mantelglas ausgebildet sein. Im Konkreten kann die Reflexionsschicht als aufgeklebte oder auflaminierte Folie ausgebildet sein oder durch ein Spray, durch Siebdruck oder durch Aufdampfen auf die Transparentglasur aufgebracht sein.

In vorteilhafter Weise kann an der ersten Seite (erste Seite bzw. Bedrohungsseite) auf die Transparentglasur an der von der Strukturkeramik abgewandten Seite eine Splitterschutzschicht ("splinter protection") aufgebracht sein (an der Oberseite bzw. der Bedrohungsseite). Durch die Splitterschutzschicht können an der Strukturkeramik (nach vorn, d.h. zur Bedrohungsseite hin) abgelenkte Splitter aufgefangen werden, so dass eine weitere Ausbreitung der Splitter eingedämmt wird. Ist an dieser Seite der Transparentglasur eine Reflexionsfolie vorgesehen, so kann diese zwischen der Transparentglasur und der Splitterschutzschicht positioniert sein.

In zweckmäßiger Weise können an der zweiten Seite (zweite Seite bzw. Schutzseite) auf die Transparentglasur an der von der Strukturkeramik abgewandten Seite eine Verstärkungsschicht ("backing") aufgebracht sein (an der Unterseite bzw. der Schutzseite). Dadurch können Splitter aufgefangen werden, die sich aus der Strukturkeramik (nach hinten, d.h. zur Schutzseite hin) herauslösen oder die Strukturkeramik durchdringen. Die Verstärkungsschicht besteht aus einem Material mit einer vergleichsweise hohen Zugfestigkeit. Die Verstärkungsschicht kann insbesondere aus (konsolidierten) Faserverbundwerkstoffen ausgebildet sein, bspw. aus Aramid und/oder Polyethylen. Ist an dieser Seite der Transparentglasur eine Reflexionsfolie vorgesehen, so kann diese zwischen der Transparentglasur und der Verstärkungsschicht positioniert sein.

Im Rahmen einer bevorzugten Ausgestaltung können die Strukturkeramik und die zumindest eine Transparentglasur, vorzugsweise auch die Splitterschutzschicht und/oder die Verstärkungsschicht durch eine Deckschicht ("cover") eingehüllt sein. Somit können die Komponenten der Schutzplatte vor Umgebungseinflüssen geschützt werden. Die Deckschicht umgibt die eingehüllten Komponenten vorzugsweise nach allen Seiten. Die Deckschicht kann aus unterschiedlichen Materialien ausgebildet sein. Die Deckschicht bildet eine Umhüllung der Komponenten. Lediglich die Lichteinkoppeleinrichtung und die Lichtauskoppeleinrichtung oder eine hieran angeschlossene Anschlussleitung können jeweils aus der Deckschicht hinausragen oder mit anderen Worten durch einen entsprechenden Durchgang in der Deckschicht hindurchgeführt sein.

In vorteilhafter Weise kann ein Kalibrierkanal vorgesehen sein, der die Lichteinkoppeleinrichtung und die Lichtauskoppeleinrichtung optisch direkt miteinander koppelt, insbesondere unter Umgehung der Transparentglasur. Somit können Lichteigenschaften mit höherer Genauigkeit ermittelt werden, da im Vorfeld einer Messung oder zwischen mehreren Messungen eine Kalibrierung erfolgen kann (Ermittlung der an der Lichtauskoppeleinrichtung auftreffenden Lichteigenschaften bei Umgehung der Transparentglasur). Der Kalibrierkanal stellt hierzu eine optische Kopplung zwischen Lichtquelle und Lichtrezeptor her, insbesondere durch eine Sichtverbindung (in einem Gas wie bspw. Luft) oder durch einen Lichtleiter.

Mit anderen Worten kann zwischen der Lichteinkoppeleinrichtung und der Lichtauskoppeleinrichtung eine feste Verbindung bestehen, bspw. in Form eines Lichtwellenleiters. Der Anschluss, bspw. ein Stecker, kann dann so gestaltet sein, dass ein zweiter Kanal im Stecker den Übertragungsparameter über Lichtwellenleiter mit dem Übertragungsparameter in der Transparentglasur vergleicht und so einen Relativwert, bzw. einen Abfall, misst. Dies hätte den Vorteil, dass falsche oder schlechte Steckverbindungen erkannt werden, denn dann sind beide Kanäle gleich schlecht, was unwahrscheinlich ist und schwankende Eingangs- und Ausgangsleistungen ausgeglichen werden. Im Prinzip kann dies als Selbstkalibrierung im laufenden Messbetrieb eingesetzt werden.

Im Konkreten können die Lichteinkoppeleinrichtung und die Lichtauskoppeleinrichtung jeweils an einer Seitenkante der Transparentglasur angebracht und/oder befestigt sein. Dadurch kann jeweils an einer definierten Stelle eine Lichteinkopplung und eine Lichtauskopplung erfolgen.

In zweckmäßiger Weise kann die Lichteinkoppeleinrichtung an einer ersten Seitenkante der Transparentglasur angebracht sein und die Lichtauskoppeleinrichtung kann an einer zweiten Seitenkante der Transparentglasur angebracht sein, insbesondere an einer der ersten Seitenkante gegenüberliegenden Seitenkante. Somit kann Licht die Transparentglasur entlang eines Strahlengangs oder einer Strahlrichtung S von der ersten Seitenkante zur zweiten (ggf. gegenüberliegenden) Seitenkante passieren. Somit wird die Transparentglasur durch das Licht weitgehend oder sogar vollständig durchlaufen, so dass auftretende Schäden, wie bspw. ein oder mehrere Risse, erkannt werden können.

Optional können an einer dritten Seitenkante eine weitere Lichteinkoppeleinrichtung und an einer vierten Seitenkante, insbesondere einer zur dritten Seitenkante gegenüberliegenden Seitenkante, eine weitere Lichtauskoppeleinrichtung angebracht sein. Damit kann an der Transparentglasur eine Untersuchung in mehreren Richtungen vorgenommen werden oder es kann hiermit die Möglichkeit einer redundanten Testmöglichkeit geschaffen werden. Die weitere Lichteinkoppeleinrichtung kann analog zur (ersten) Lichteinkoppeleinrichtung aufgebaut sein. Die weitere Lichtauskoppeleinrichtung kann analog zur (ersten) Lichtauskoppeleinrichtung aufgebaut sein.

Im Rahmen einer alternativen Ausgestaltung können die Lichteinkoppeleinrichtung und die Lichtauskoppeleinrichtung beide an der gleichen Seitenkante der Transparentglasur angeordnet sein. Dies begünstigt die Konstruktion der Schutzplatte, da die Lichteinkoppeleinrichtung und die Lichtauskoppeleinrichtung sowie etwaige Schnittstellen oder Anschlussleitungen an der gleichen Seitenkante der Transparentglasur angeordnet sein können. So müssen Anschlussleitungen nur von einer Seitenkante weggeführt werden oder die Schnittstellen müssen nur an einer Seitenkante der Transparentglasur zugänglich sein. Dies trägt zu einer vereinfachten Konstruktion einer einhüllenden Schutzschicht wie bspw. einer Deckschicht der Schutzplatte bei. Die Lichteinkoppeleinrichtung und die Lichtauskoppeleinrichtung können (anstelle einer separaten mechanischen Schnittstelle und eines separaten optischen Elements) eine gemeinsame mechanische Schnittstelle und ein gemeinsames optisches Element aufweisen.

In vorteilhafter Weise kann ein Lichtrückführkanal vorgesehen sein, der dazu eingerichtet ist, um von der Lichteinkoppeleinrichtung eingekoppeltes Licht, welches die Transparentglasur passiert hat, von der zweiten Seitenkante zu der Seitenkante zurückzuführen, an der die Lichteinkoppeleinrichtung und die Lichtauskoppeleinrichtung angeordnet sind (bspw. der ersten Seitenkante). Dies begünstigt die Konstruktion der Schutzplatte aufgrund der Anordnung der Lichteinkoppeleinrichtung und der Lichtauskoppeleinrichtung an der gleichen Seitenkante der Transparentglasur (Anschlüsse bzw. Zugänglichkeit nur an einer Seitenkante erforderlich). Der Lichtrückführkanal ist lichtführend (weiterer Lichtführkanal). Der Lichtrückführkanal stellt eine optische Kopplung der zweiten (gegenüberliegenden) Seitenkante mit der Lichtauskoppeleinrichtung (erste Seitenkante) her.

Im Rahmen einer möglichen Ausgestaltung kann der Lichtrückführkanal außerhalb der Transparentglasur angeordnet sein (externer Lichtrückführkanal, bspw. als externer Lichtleiter). Alternativ hierzu kann der Lichtrückführkanal innerhalb der Transparentglasur angeordnet sein, wobei an der zweiten Seitenkante ein Spiegelelement oder Reflexionselement angeordnet ist, so dass das (an der Lichteinkoppeleinrichtung eingekoppelte und zur zweiten Seitenkante gelangte) Licht innerhalb der Transparentglasur zur ersten Seitenkante (Lichtauskoppeleinrichtung) rückgeführt wird.

Im Rahmen einer vorteilhaften Ausgestaltung können die Lichteinkoppeleinrichtung und die Lichtauskoppeleinrichtung zu einer Einheit zum Aussenden und Empfangen eines gepulsten Lichtsignals zusammengefasst sein. Dies trägt zu einer kompakten Ausgestaltung bei und reduziert ggf. die Anzahl der an der Schutzplatte erforderlichen Anschlüsse. Bei der Einheit kann es sich um einen Sender-Empfänger (Transceiver) handeln, der (sozusagen als "Lichtkoppeleinrichtung") zum Aussenden und Empfangen eines gepulsten Lichtsignals eingerichtet und/oder konfiguriert ist. Die Einheit (Transceiver) kann an der ersten Seitenkante angeordnet sein. An der zweiten Seitenkante kann ein Reflexionselement an oder in der Transparentglasur angeordnet oder eine eine Reflexion hervorrufende Bearbeitung an der Transparentglasur ausgebildet sein (Spiegel, reflektierende Folie, Verspiegelung oder Totalreflexion).

Eine Funktion kann dahingehend erfolgen, dass das gepulste Lichtsignal an der ersten Seitenkante durch die Einheit (Transceiver) ausgesandt wird, in die Transparentglasur eintritt und die Transparentglasur in Richtung der zweiten Seitenkante passiert (Hinweg). An der zweiten Seitenkante wird das Licht bzw. das gepulste Lichtsignal (mittels Reflexionselement oder einer eine Reflexion hervorrufende Bearbeitung) reflektiert, so dass das (reflektierte) das Licht bzw. Lichtsignal die Transparentglasur von der zweiten Seitenkante in Richtung der ersten Seitenkante passiert (Rückweg). Das Licht bzw. das gepulste Lichtsignal wird dann an der ersten Seitenkante durch die Einheit (Transceiver) erfasst. Die die Lichteinkoppeleinrichtung und die die Lichtauskoppeleinrichtung zusammenfassende Einheit (Transceiver) kann in einem elektrischen oder elektronischen Stecker angeordnet sein.

Mit anderen Worten kann ein Pulsieren der Eingangslichtleistung erfolgen. Mit schnellen LEDs (Lichtquelle) können stufenförmige Signale erzeugt werden. Wenn die gegenüberliegende Seite (zweite Seitenkante) durch entsprechende Vorkehrrungen wie erläutert reflektiert, kann im gleichen Messgerät (Einheit) eine Transceiverdiode (wie im Vollduplex-Verfahren) verwendet werden, man braucht dann nur einen Anschluss. Sind die LED und/oder die Transceiverdiode schnell genug, kann man die rücklaufende Stufe messen, daraus kann man ggf. sogar den Abstand des Risses von der einkoppelnden Seite (erste Seitenkante) angeben. Bei Variation der Lichttemperatur (also der Frequenz) kann auch auf die Art des Risses rückgeschlossen werden (über Laufzeit und Polarisation).

Die eingangs genannte Aufgabe wird auch durch eine Prüfvorrichtung mit den Merkmalen des nebengeordneten Anspruchs gelöst.

Die Prüfvorrichtung ist zur Rissprüfung einer ballistischen Schutzplatte eingerichtet und/oder bestimmt. Die ballistische Schutzplatte weist auf insbesondere eine (ballistische) Schutzschicht aus Strukturkeramik, eine an einer ersten Seite der Strukturkeramik und/oder an einer zweiten Seite der Strukturkeramik aufgebrachten Transparentglasur jeweils mit zumindest abschnittsweise freiliegenden Seitenkanten. Die (zu prüfende) ballistische Schutzplatte kann insbesondere einen oder mehrere der voranstehend beschriebenen Aspekte aufweisen.

Die Prüfvorrichtung umfasst:
- eine elektrische Energiequelle,
- eine elektrische Anschlusseinrichtung zum Anschluss einer Lichtquelle und eines Lichtrezeptors,
- eine durch die Energiequelle gespeiste und mit der Anschlusseinrichtung elektrisch und/oder elektronisch gekoppelte Auswerteeinrichtung zur Ermittlung von einer oder mehreren durch den Lichtrezeptor erfassten Lichteigenschaften (Intensität, Wellenlänge, Spektrum, etc.).

Mit dieser einfach aufgebauten Prüfvorrichtung kann an einer ballistischen Schutzplatte eine Rissprüfung durchgeführt werden, und zwar auch kurz vor einem Einsatz am oder in der Nähe des jeweiligen Einsatzorts. Somit kann auf einfache und schnelle Weise geprüft werden, ob die ballistische Schutzplatte intakt und somit ein Schutz von Personen und/oder Material gegeben ist.

Stellt die Auswerteeinrichtung fest, dass eine oder mehrere der durch den angeschlossenen Lichtrezeptor erfassten Lichteigenschaften, bspw. die Lichtintensität, einen Schwellenwert unterschreitet, ist anzunehmen, dass die Strukturkeramik Schäden wie etwa Risse aufweist. Stellt die Auswerteeinrichtung fest, dass eine oder mehrere der durch den angeschlossenen Lichtrezeptor erfassten Lichteigenschaften, bspw. die Lichtintensität, einen Schwellenwert überschreitet, ist hingegen davon auszugehen, dass die Strukturkeramik intakt ist.

Die Anschlusseinrichtung ist derart eingerichtet, dass diese mit einer Anschlussleitung der Lichteinkoppeleinrichtung (Lichtquelle) und der Lichtauskoppeleinrichtung (Lichtrezeptor) elektrisch koppelbar ist.

Die Auswerteeinrichtung ist konfiguriert, um zu ermitteln, ob bei aktiver Lichtquelle (elektrisch an die Anschlusseinrichtung angeschlossen) eine der Lichteigenschaften, bspw. die Intensität, des am Lichtrezeptor (elektrisch an die Anschlusseinrichtung angeschlossen) einfallenden Lichts einen Schwellwert, insbesondere einen Lichtintensitätsschwellwert, überschreitet oder unterschreitet. Entsprechend kann die Auswerteeinrichtung ein Signal ausgeben.

Wie bereits angedeutet, können eine Lichtquelle und ein Lichtrezeptor vorgesehen sein, die jeweils elektrisch mit einer Anschlussleitung zum Anschluss an die Anschlusseinrichtung verbunden sind. Dies erlaubt ein einfaches An- und Abkoppeln der Lichtquelle bzw. des Lichtrezeptors an der Anschlusseinrichtung. Die Anschlussleitung kann an einem Ende elektrisch mit der Lichtquelle und dem Lichtrezeptor gekoppelt sein und am anderen Ende einen elektrischen Steckverbinder aufweisen, der an die Anschlusseinrichtung angeschlossen werden kann (komplementäre Ausgestaltung). Die Lichtquelle und der Lichtrezeptor sind jeweils derart konfiguriert, dass diese an der Lichteinkoppeleinrichtung und der Lichtauskoppeleinrichtung an die Transparentglasur ankoppelbar sind, bspw. an deren mechanische Schnittstelle.

Im Rahmen einer bevorzugten Ausgestaltung können eine weitere Lichtquelle und ein weiterer Lichtrezeptor vorgesehen sein, die ebenfalls mit der Anschlussleitung zum Anschluss an die Anschlusseinrichtung verbunden sind. Auf diese Weise kann eine Prüfung der Strukturkeramik in zwei unterschiedlichen Richtungen erfolgen oder es kann so eine redundante Testmöglichkeit bereitgestellt werden. So lassen sich Rissstrukturen auch dann erkennen, wenn sich diese entlang der (ersten) Strahlrichtung erstrecken (Verbindungslinie erste Lichtquelle und erster Lichtrezeptor). Die Anschlusseinrichtung und/oder die Auswerteeinrichtung sind derart konfiguriert, dass die erste Lichtquelle und der erste Lichtrezeptor sowie die weitere Lichtquelle und der weitere Lichtrezeptor nacheinander aktiviert werden (Beleuchtung und Messung der Lichtintensität erfolgt in den unterschiedlichen Orientierungen nacheinander).

In vorteilhafter Weise kann eine mit der Auswerteeinrichtung zusammenwirkende Ausgabeeinrichtung vorgesehen sein, die derart konfiguriert ist, dass (zumindest dann) ein optisches und/oder akustisches Signal ausgegeben wird, wenn die Lichtquelle aktiv ist und eine der Lichteigenschaften (Intensität, Wellenlänge, Spektrum, etc.) des am Lichtrezeptor einfallenden Lichts einen Schwellwert, insbesondere einen Lichtintensitätsschwellwert, unterschreitet. Somit kann eine Bedienperson darüber in Kenntnis gesetzt werden, dass die getestete Schutzplatte einen Schaden wie bspw. einen Riss aufweist. Die Ausgabeeinrichtung kann elektrisch und/oder elektronisch an die Auswerteeinrichtung angeschlossen sein, bspw. an einen oder mehrere Ausgänge der Auswerteeinrichtung.

In zweckmäßiger Weise kann die Ausgabeeinrichtung zur optischen Signalausgabe ein Display, eine Anzeige und/oder zumindest eine oder mehrere LEDs (bspw. als Rot-Grün-Anzeige) aufweisen. Somit kann eine geeignete visuelle Rückmeldung über das Testergebnis (Schutzplatte intakt oder nicht intakt) an eine Bedienperson ausgegeben werden.

Alternativ oder ergänzend kann die Ausgabeeinrichtung zur akustischen Signalausgabe einen Lautsprecher aufweisen. Dadurch kann eine akustische Ausgabe erfolgen. Eine alleinige akustische Signalausgabe kann zielführend sein, wenn ein Erzeugen eines Lichtsignals vermieden werden soll (bspw. Dunkelheit in Feindnähe) oder dieses nicht sicher erkennbar ist (schwierige optische Umgebungsbedingungen wie Staub oder Nebel). Eine kombinierte optische und akustische Signalausgabe ist vorteilhaft, um die Wahrnehmung eines Signals durch eine Bedienperson zu erhöhen.

Im Rahmen einer bevorzugten Ausgestaltung kann eine mit der Auswerteeinrichtung gekoppelte drahtlose oder drahtgebundene Schnittstelle (Datenschnittstelle) zur Übertragung von Signalen der Auswerteeinrichtung vorgesehen sein. Somit können ermittelte Werte oder Messergebnisse an einen externen Empfänger, insbesondere an ein Kontrollzentrum, übertragen werden.

Die Prüfvorrichtung kann ein Gehäuse aufweisen, in welchem Komponenten der Prüfvorrichtung eingehaust sind, insbesondere die Energiequelle, die Auswerteeinrichtung, die Anschlusseinrichtung und/oder die Ausgabeeinrichtung.

Grundsätzlich ist denkbar, dass die oben im Zusammenhang mit der ballistischen Schutzplatte beschriebene Testeinrichtung und die hier beschriebene Prüfvorrichtung Alternativen zueinander darstellen und daher alternativ zum Einsatz kommen (entweder Testeinrichtung oder Prüfvorrichtung). Es ist jedoch auch ein ergänzender Einsatz denkbar. So kann die Testeinrichtung bspw. als mobiler Schnelltest kurz vor dem Einsatz eingesetzt werden und die Prüfvorrichtung zur ausführlicheren Prüfung, bspw. nach Rückkehr von einer Mission. Die Lichteinkoppeleinrichtung und die Lichtauskoppeleinrichtung können zum Anschluss, insbesondere auch einem gleichzeitigen Anschluss, der Testeinrichtung und der Prüfvorrichtung ausgebildet sein.

Die Prüfvorrichtung ist insbesondere zur Durchführung des weiter unten noch beschriebenen Verfahrens zur Rissprüfung einer ballistischen Schutzplatte geeignet.

Zur weiteren Ausgestaltung der Prüfvorrichtung können die voranstehend erläuterten und/oder die nachfolgend erörterten Maßnahmen dienen.

Die eingangs genannte Aufgabe wird auch durch ein Set umfassend eine ballistische Schutzplatte mit einem oder mehreren der eingangs ausgeführten Aspekte und einer Prüfvorrichtung mit einem oder mehreren der voranstehend beschriebenen Aspekte gelöst.

Hinsichtlich der hiermit erzielbaren Vorteile sei auf die diesbezüglichen Ausführungen zur ballistischen Schutzplatte sowie zur Prüfvorrichtung verwiesen. Zur weiteren Ausgestaltung der Prüfvorrichtung können die voranstehend erläuterten und/oder die nachfolgend erörterten Maßnahmen dienen.

Die eingangs genannte Aufgabe wird auch durch ein Verfahren zur Rissprüfung einer ballistischen Schutzplatte gelöst, insbesondere einer Prüfung, ob ein Riss in der Strukturkeramik der ballistischen Schutzplatte vorhanden ist. Die ballistische Schutzplatte weist auf insbesondere eine (ballistische) Schutzschicht aus Strukturkeramik, eine an einer ersten Seite der Strukturkeramik und/oder an einer zweiten Seite der Strukturkeramik aufgebrachten Transparentglasur jeweils mit zumindest abschnittsweise freiliegenden Seitenkanten. Die (zu prüfende) ballistische Schutzplatte kann insbesondere einen oder mehrere der voranstehend beschriebenen Aspekte aufweisen.

Das Verfahren umfasst die folgenden Schritte:
- Beleuchten einer Seitenkante der Transparentglasur, so dass auf diese Seitenkante auftreffendes Licht die Transparentglasur passieren und an der gleichen oder an einer gegenüberliegenden Seitenkante aus der Transparentglasur austreten kann,
- Erfassen des an der gleichen Seitenkante oder des an der gegenüberliegenden Seitenkante austretenden Lichts, und
- Ermitteln, ob eine oder mehrere Lichteigenschaften des austretenden Lichts, bspw. die Lichtintensität, einen Schwellwert (bspw. Lichtintensitätsschwellwert) unterschreitet oder überschreitet.

Wird ermittelt, dass bspw. die Lichtintensität des austretenden Lichts einen Schwellwert unterschreitet, ist anzunehmen, dass die Strukturkeramik Schäden wie etwa Risse aufweist. Wird hingegen ermittelt, dass bspw. die Lichtintensität des austretenden Lichts einen Schwellwert überschreitet, ist davon auszugehen, dass die Strukturkeramik intakt ist, wie oben erläutert.

Der hier oder oben genannten Schwellwert bzw. die Schwellwerte können bekannt sein, empirisch oder individuell ermittelt werden oder durch Kalibration (bspw. mittels des oben beschriebenen Kalibrierkanals) "live" ermittelt werden.

Fällt Licht in eine unbeschädigte Schicht der Transparentglasur ein, so wird ein Großteil des Lichtes an der gegenüberliegenden Seitenkante aus der Transparentglasur austreten bzw. auf den Lichtrezeptor auftreffen (mit bekannten, ggf. nur moderat veränderten Lichteigenschaften). Hingegen wird bei Rissen das Licht einer Brechung und/oder Reflexion unterliegen, so dass ein Teil des Lichts bspw. wieder zur ersten Seitenkante hin (Lichtquelle) zurückgeworfen wird (Lichteigenschaften in höherem Maße verändert). Demnach wird der Lichtrezeptor, insbesondere eine Fotodiode, bei einer beschädigten Schicht einen geringeren Stromfluss erfahren bzw. weniger Daten aus der Strahlung empfangen als bei intaktem Zustand.

In vorteilhafter Weise kann das Verfahren optional noch die folgenden Schritte aufweisen:
- Beleuchten einer dritten, zumindest teilweise freiliegenden Seitenkante der Transparentglasur, so dass auf die dritte Seitenkante auftreffendes Licht die Transparentglasur passieren und an der dritten Seitenkante oder an einer der dritten Seitenkante gegenüberliegenden vierten Seitenkante (zumindest teilweise freiliegend) aus der Transparentglasur austreten kann,
- Erfassen des an der dritten Seitenkante oder des an der vierten Seitenkante austretenden Lichts, und
- Ermitteln, ob eine oder mehrere Lichteigenschaften des austretenden Lichts, bspw. die Lichtintensität, einen Schwellwert unterschreiten oder überschreiten.

Dies trägt zu einer höheren Erkennungssicherheit von Schäden wie Rissen bei, da auf diese Weise ein Schaden an der Strukturkeramik auch dann erkannt werden kann, wenn sich der Riss entlang der (ersten) Strahlrichtung erstreckt. Ein Beleuchten der ersten Seitenkante und der dritten Seitenkante der Transparentglasur erfolgt vorzugsweise nacheinander, so dass durch die Lichtquellen jeweils ausgesandtes Licht nicht miteinander interferiert (und bspw. durch "zu hohe" erfasste Lichtintensitäten fälschlicherweise eine intakte Strukturkeramik angenommen wird).

Im Rahmen einer bevorzugten Ausgestaltung wird zumindest dann ein Signal ausgegeben, wenn eine der Lichteigenschaften des austretenden Lichts, bspw. eine Lichtintensität, einen Schwellwert unterschreitet. Somit ist für eine Bedienperson erkennbar, dass die ballistische Schutzplatte bzw. deren Strukturkeramik beschädigt ist.

Im Konkreten kann ein erstes Signal ausgegeben werden, wenn bspw. die Lichtintensität (eine der Lichteigenschaften) des austretenden Lichts einen Schwellwert überschreitet (ballistische Schutzplatte gut; bspw. Ausgabe grünes Signal) und/oder es kann ein zweites Signal ausgegeben werden, wenn bspw. die Lichtintensität des austretenden Lichts einen Schwellwert unterschreitet (ballistische Schutzplatte nicht gut; bspw. Ausgabe rotes Signal). Das erste Signal und das zweite Signal können jeweils als optisches Signal ausgegeben werden, bspw. als farblich codierte Signal, insbesondere als Rot-/Grünsignal wie angedeutet. Alternativ oder ergänzend ist die Ausgabe des ersten Signals und des zweiten Signals als akustisches Signal denkbar. Auch die Ausgabe des ersten Signals und des zweiten Signals als elektrische oder elektronische Signale ist denkbar.

In vorteilhafter Weise kann das Signal, insbesondere das erste Signal und/oder das zweite Signal, drahtlos oder drahtgebundenen einen externen Empfänger, insbesondere an ein Kontrollzentrum, übertragen werden. Somit kann ein externer Empfänger über den Zustand von einer oder mehreren ballistischen Schutzplatten bzw. einer mit dem Schutzplatten ausgestatteten Schutzkleidung informiert werden.

Das Verfahren zur Rissprüfung einer ballistischen Schutzplatte kann insbesondere mit einer Prüfvorrichtung durchgeführt werden, die einen oder mehrere der voranstehend beschriebenen Aspekte aufweist.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen, jeweils schematisch,
- Fig.1: eine Ausführungsform einer ballistischen Schutzplatte in einer Schnittansicht;
- Fig.2: eine Ausführungsform einer Prüfvorrichtung zur Rissprüfung einer ballistischen Schutzplatte in einer Frontansicht;
- Fig.3a: die Strukturkeramik der Schutzplatte aus Figur 1 in einer vergrößerten Teildarstellung mit Strukturkeramik in intaktem Zustand;
- Fig.3b: die Strukturkeramik der Schutzplatte aus Figur 1 in einer vergrößerten Teildarstellung mit Strukturkeramik in nicht intaktem Zustand;
- Fig.4: eine Ausgestaltungsmöglichkeit der ballistischen Schutzplatte aus Figur 1 mit integrierter Lichtquelle und integriertem Lichtrezeptor;
- Fig.5: eine Ausgestaltungsmöglichkeit der ballistischen Schutzplatte aus Figur 1 mit integrierter Testeinrichtung;
- Fig.6a: eine Ausgestaltungsmöglichkeit der ballistischen Schutzplatte aus Figur 1, bei der die Lichteinkoppeleinrichtung und die Lichtauskoppeleinrichtung an der gleichen Seite der Schutzplatte angeordnet sind;
- Fig.6b: die ballistische Schutzplatte aus Figur 6a in einer vergrößerten Teildarstellung; und
- Fig.7: eine Ausgestaltungsmöglichkeit der ballistischen Schutzplatte aus Figur 1, bei der die Lichteinkoppeleinrichtung und die Lichtauskoppeleinrichtung zu einer Einheit zum Aussenden und Empfangen eines gepulsten Lichtsignals zusammengefasst sind.

Figur 1 zeigt in einer schematischen Schnittansicht eine ballistische Schutzplatte, die insgesamt mit dem Bezugszeichen 10 bezeichnet ist.

Die ballistische Schutzplatte 10 ist im Beispiel als schützende ballistische Einschubplatte für Schutzkleidung wie bspw. eine ballistische Schutzweste eingerichtet und/oder bestimmt. Die Schutzplatte 10 weist eine erste Seite bzw. Bedrohungsseite 11 ("strike face") und eine von der Bedrohung abgewandte zweite Seite bzw. Schutzseite 12 auf. Somit muss die Schutzplatte 10 in einer bestimmten Orientierung in eine Einschubtasche einer Schutzkleidung eingebracht werden (ergibt sich üblicherweise bereits durch die Form der Schutzplatte).

Die Schutzplatte 10 weist eine (ballistische) Schutzschicht 14 auf, die zumindest aus Strukturkeramik besteht. Die ballistische Schutzschicht 14 und die Schutzplatte 10 sind zur einfacheren Veranschaulichung mit insgesamt im Wesentlichen quaderförmiger Gestalt dargestellt. Tatsächlich können diese jedoch eine bombierte Gestalt aufweisen, wie oben erläutert (bspw. zur Bedrohungsseite 11 hin konvex und zur Schutzseite 12 hin konkav).

Im Beispiel ist an einer ersten Seite 15 der Strukturkeramik (Oberseite) und an einer von der ersten Seite 15 abgewandten zweiten Seite 17 der Strukturkeramik (Unterseite) jeweils eine Transparentglasur 16, 18 auf die Strukturkeramik aufgebracht, insbesondere aufgebrannt, und mit der Strukturkeramik stoffschlüssig verbunden. Im Beispiel bedecken die Transparentglasuren 16, 18 die jeweiligen Seiten 15, 17 der Strukturkeramik vollständig. Die Transparentglasuren 16, 18 sind nur zu Veranschaulichungszwecken mit der gezeigten Dicke dargestellt. Diese können in der Realität deutlich dünner ausgeführt sein (ggf. nur wenige um dick).

Die Transparentglasur 16, 18 weist jeweils Seitenkanten 20, 22 auf, die zumindest abschnittsweise derart freiliegen, dass Licht, welches auf eine der Seitenkanten 20 auftrifft, die Transparentglasur 16, 18 im Beispiel jeweils entlang einer Strahlrichtung S passieren und an einer weiteren Seitenkante 22 austreten kann. Grundsätzlich können die Seitenkanten 20, 22 unterschiedlich zueinander orientiert sein, wie oben beschrieben. Im vorliegenden Beispiel liegen die Seitenkante 20 und die Seitenkante 22 einander gegenüber.

An der einen Seitenkante 20 der Transparentglasur 16, 18 ist jeweils eine Lichteinkoppeleinrichtung 24 angebracht. An der gegenüberliegenden Seitenkante 22 der Transparentglasur 16, 18 ist jeweils eine Lichtauskoppeleinrichtung 26 angebracht. Die Lichteinkoppeleinrichtung 24 und die Lichtauskoppeleinrichtung 26 liegen im Beispiel einander entlang der Strahlrichtung S gegenüber. Die Lichteinkoppeleinrichtung 24 und die Lichtauskoppeleinrichtung 26 sind mit der Transparentglasur 16, 18 jeweils optisch derart gekoppelt, dass an der Lichteinkoppeleinrichtung 24 in die Transparentglasur 16, 18 eingekoppeltes Licht die Transparentglasur 16, 18 passieren und auf die Lichtauskoppeleinrichtung 26 auftreffen kann.

Die Lichteinkoppeleinrichtung 24 und die Lichtauskoppeleinrichtung 26 weisen im Beispiel jeweils eine mechanische Schnittstelle 27 und ein optisches Element 28 auf (vgl. Fig.3a). Die mechanische Schnittstelle 27 kann als Steckverbinder (Element einer Steckverbindung) ausgebildet sein. Das optische Element 28 kann als Linse ausgebildet sein.

Die Lichteinkoppeleinrichtung 24 weist eine Lichtquelle 30 auf, insbesondere eine LED. Die Lichtauskoppeleinrichtung 26 weist einen Lichtrezeptor 32 auf, insbesondere eine Fotodiode. Die Lichtquelle 30 und der Lichtrezeptor 32 sind elektrisch mit einer Anschlussleitung 34 verbunden, die am von der Lichtquelle 30 und vom Lichtrezeptor 32 abgewandten Ende einen elektrischen Steckverbinder 36 aufweist, bspw. einen Anschlussstecker.

Im Beispiel sind die Lichtquelle 30 und der Lichtrezeptor 32 jeweils reversibel abnehmbar mit der Lichteinkoppeleinrichtung 24 und der Lichtauskoppeleinrichtung 26 verbunden. Die Lichtquelle 30 und der Lichtrezeptor 32 können zur Prüfung der Schutzplatte 10 mit einer der Lichteinkoppeleinrichtungen 24 und einer der Lichtauskoppeleinrichtungen 26 verbunden und hiernach wieder abgenommen werden. Lediglich die Lichteinkoppeleinrichtungen 24 und die Lichtauskoppeleinrichtungen 26 verbleiben dauerhaft an der Schutzplatte 10.

Im Beispiel sind auf die Transparentglasur 16, 18 an der von der Strukturkeramik abgewandten Seite und an der der strukturkeramikzugewandten Seite jeweils eine Reflexionsschicht 38, 40 aufgebracht (vgl. Figur 3a). Die Reflexionsschicht 38, 40 kann als aufgeklebte Folie ausgebildet sein. Mittels der Reflexionsschichten 38, 40 kann unerwünschter Lichtaustritt seitlich zur Strahlrichtung S (Lichtverlust an einer Grundschicht und einer Deckschicht der Transparentglasur 16, 18) verhindert werden, was die Messgenauigkeit begünstigt, wie oben erläutert.

An der Bedrohungsseite 11 ist auf die Transparentglasur 16 an der von der Strukturkeramik 14 abgewandten Seite eine Splitterschutzschicht 42 aufgebracht. Ist eine Reflexionsfolie 38 vorgesehen, so ist diese zwischen der Transparentglasur 16 und der Splitterschutzschicht 42 angeordnet.

An der Schutzseite 12 ist auf die Transparentglasur 18 an der von der Strukturkeramik 14 abgewandten Seite eine Verstärkungsschicht 44 aufgebracht (vgl. Fig.1). Sofern dort eine Reflexionsfolie vorgesehen ist (nicht gezeigt), ist diese zwischen der Transparentglasur 18 und der Verstärkungsschicht 44 positioniert.

Die Strukturkeramik 14, die Transparentglasuren 16, 18 nebst etwaiger Reflexionsschichten 38, 40, die Splitterschutzschicht 42 und die Verstärkungsschicht 44 sind durch eine Deckschicht 46 eingehüllt. Im Beispiel umgibt die Deckschicht 46 die eingehüllten Komponenten nach allen Seiten. Lediglich die Lichteinkoppeleinrichtungen 24 und die Lichtauskoppeleinrichtungen 26 ragen jeweils aus der Deckschicht 46 heraus und sind jeweils durch einen entsprechenden Durchgang 48, 49 in der Deckschicht 46 hindurchgeführt.

Wie oben erläutert, können die Lichtquelle 30 und der Lichtrezeptor 32 mit einer Testeinrichtung 80 koppelbar sein. Die Testeinrichtung 80 ist dazu konfiguriert, um bei aktivierter Lichtquelle 30 eine oder mehrere Lichteigenschaften, bspw. die Intensität, des am Lichtrezeptor 32 einfallenden Lichts zu bestimmen. Die Testeinrichtung 80 ist im Beispiel als eine bezogen auf die Schutzplatte 10 externe Einheit ausgebildet. Die Testeinrichtung 80 kann ein Gehäuse 82, eine Anschlusseinrichtung 84 für die Lichtquelle 30 und den Lichtrezeptor 32, bspw. eine mit dem Steckverbinder 36 (Anschlussstecker) koppelbare Anschlussbuchse, ein Auswerteelement 86, eine Energiequelle 88 und zwei LEDs 90, 92 aufweisen.

Die Anschlusseinrichtung 84, die Energiequelle 88 und die LEDs 90, 92 sind elektrisch und/oder elektronisch mit dem Auswerteelement 86 (bspw. Mikroprozessor mit Speicher) gekoppelt. Die Testeinrichtung 80 kann dann, wenn eine oder mehrere Lichteigenschaften, bspw. die Intensität des am Lichtrezeptor 32 einfallenden Lichts, einen Schwellwert überschreiten, ein erstes Signal ausgeben (Schutzplatte 10 bzw. Strukturkeramik 14 gut, bspw. grünes Signal mittels LED 90), und dann, wenn der Schwellwert unterschritten wird, ein zweites Signal ausgeben (Schutzplatte 10 bzw. Strukturkeramik 14 nicht gut, bspw. rotes Signal mittels LED 92). Die Testeinrichtung 80 kann zur Durchführung eines Schnelltests, bspw. unmittelbar vor einem Einsatz von Schutzkleidung dienen, die mit der Schutzplatte 10 oder mehreren solcher Schutzplatten 10 bestückt ist.

Figur 2 zeigt eine Prüfvorrichtung 100 zur Rissprüfung einer ballistischen Schutzplatte 10 in einer Frontansicht. Die (zu prüfende) Schutzplatte 10 ist vorzugsweise ausgebildet wie oben beschrieben.

Die Prüfvorrichtung 100 weist ein Gehäuse 102 auf, in welchem die Komponenten der Prüfvorrichtung 100 angeordnet bzw. eingehaust sind.

Die Prüfvorrichtung 100 weist eine elektrische Energiequelle 104 auf, durch die die Komponenten der Prüfvorrichtung 100 mit elektrischer Energie versorgt werden können. Bei der Energiequelle 104 kann es sich um einen elektrochemischen Energiespeicher (Batterie oder Akku), um einen Netzanschluss oder um eine Kombination hieraus handeln.

Die Prüfvorrichtung 100 weist weiter eine elektrische Anschlusseinrichtung 108 zum Anschluss einer Lichtquelle 30 und eines Lichtrezeptors 32 der Schutzplatte 10 auf. Die Anschlusseinrichtung 108 ist vorliegend als Anschlussbuchse ausgebildet, mit der der Steckverbinder 36 elektrisch gekoppelt werden kann.

Die Prüfvorrichtung 10 weist außerdem eine durch die Energiequelle 104 gespeiste und mit der Anschlusseinrichtung 108 elektrisch und/oder elektronisch gekoppelte Auswerteeinrichtung 110 zur Ermittlung einer durch den (an die Anschlusseinrichtung 108 angeschlossenen) Lichtrezeptor 32 erfassten Lichteigenschaften auf, bspw. die Lichtintensität. Die Auswerteeinrichtung 110 ist dazu konfiguriert, zu ermitteln, ob (bei aktivierter Lichtquelle 30) eine oder mehrere Lichteigenschaften, bspw. die Intensität, des am Lichtrezeptor 32 einfallenden Lichts einen Schwellwert (Lichtintensitätsschwellwert) überschreiten oder unterschreiten. Entsprechend kann ein Signal ausgegeben werden. Die Auswerteeinrichtung 110 kann eine Recheneinrichtung, bspw. einen Mikrocontroller mit Speicher, aufweisen, wie oben erläutert.

Wie bereits erläutert, sind eine Lichtquelle 30 und ein Lichtrezeptor 32 vorgesehen, die jeweils elektrisch mit einer Anschlussleitung 34 zum Anschluss an die Anschlusseinrichtung 108 verbunden sind. Die Anschlussleitung 34 ist an einem Ende elektrisch mit der Lichtquelle 30 und dem Lichtrezeptor 32 gekoppelt und weist am anderen Ende den elektrischen Steckverbinder 36 auf, der mit der Anschlusseinrichtung 108 gekoppelt werden kann.

Optional können eine weitere Lichtquelle und ein weiterer Lichtrezeptor vorgesehen sein, die ebenfalls mit der Anschlussleitung 34 zum Anschluss an die Anschlusseinrichtung 108 verbunden sind (nicht dargestellt). Auf diese Weise kann eine Prüfung der Strukturkeramik in zwei unterschiedlichen Richtungen (erste Strahlrichtungen und zweite Strahlrichtung) erfolgen. So lassen sich Rissstrukturen auch dann erkennen, wenn diese parallel zu einer der Strahlrichtungen orientiert sind, wie oben erläutert. Alternativ ist eine redundante Prüfung möglich.

Die Prüfvorrichtung 100 weist im Beispiel weiter eine mit der Auswerteeinrichtung 110 zusammenwirkende Ausgabeeinrichtung 112 auf. Die Ausgabeeinrichtung 112 ist derart konfiguriert, dass ein optisches und/oder akustisches Signal ausgegeben wird, wenn die Lichtquelle 30 aktiv ist und eine oder mehrere Lichteigenschaften, bspw. die Intensität, des am Lichtrezeptor 32 einfallenden Lichts einen Schwellwert unterschreiten. Die Ausgabeeinrichtung 112 ist elektrisch und/oder elektronisch an die Auswerteeinrichtung 110 angeschlossen, und zwar an einen oder mehrere Ausgänge der Auswerteeinrichtung 110.

Die Ausgabeeinrichtung 112 weist im Beispiel zur optischen Signalausgabe ein Display 114 und zwei LEDs 115, 116 auf. Über das Display kann eine Zahlen- und/oder Textinformation ausgegeben werden, bspw. ein an der Anschlusseinrichtung 108 erfasster Lichtintensitätswert (bspw. in den Einheiten Candela, Lumen oder Lux). Über die LED 115 kann ein erstes Signal ausgegeben werden (LED 115 leuchtet auf), wenn bspw. die Intensität des am Lichtrezeptor 32 einfallenden Lichts einen Schwellwert (Lichtintensitätsschwellwert) überschreitet (Schutzplatte 10 gut, bspw. grünes Signal). Über die LED 116 kann ein zweites Signal ausgegeben werden (LED 116 leuchtet auf), wenn bspw. die Intensität des am Lichtrezeptor 32 einfallenden Lichts einen Schwellwert (Lichtintensitätsschwellwert) unterschreitet (Schutzplatte 10 schlecht, bspw. rotes Signal). Optional kann die Ausgabeeinrichtung 112 zur akustischen Signalausgabe einen Lautsprecher aufweisen.

Die Prüfvorrichtung 100 weist im Beispiel außerdem eine mit der Auswerteeinrichtung 110 gekoppelte drahtlose Schnittstelle 118 zur Übertragung von Signalen (drahtlose Verbindung 140) an einen externen Empfänger 150 auf, bspw. ein Kontrollzentrum, der ebenfalls eine drahtlose Schnittstelle 152 aufweist. Die Prüfvorrichtung 100 kann alternativ oder ergänzend eine drahtgebundene Schnittstelle zur Übertragung von Signalen aufweisen (nicht dargestellt).

Das oben bereits erwähnte Set 200 umfasst eine ballistische Schutzplatte 10 mit einem oder mehreren der beschriebenen Aspekte und eine Prüfvorrichtung 100 mit einem oder mehreren der beschriebenen Aspekte.

Das Verfahren zur Rissprüfung einer ballistischen Schutzplatte 10, welches mit der Prüfvorrichtung 100 oder der Testeinrichtung 80 durchgeführt werden kann, läuft folgendermaßen ab.

Zunächst werden die ballistische Schutzplatte 10 und die Prüfvorrichtung 100 verbunden, indem der Steckverbinder 36 an die Anschlusseinrichtung 108 angeschlossen wird, wodurch die Lichtquelle 30 und der Lichtrezeptor 32 elektrisch mit der Anschlusseinrichtung 108 verbunden werden.

Wird anstelle der Prüfvorrichtung 100 die Testeinrichtung 80 eingesetzt, wird die ballistische Schutzplatte 10 und die Testeinrichtung 80 verbunden, indem der Steckverbinder 36 an die Anschlusseinrichtung 84 angeschlossen wird, wodurch die Lichtquelle 30 und der Lichtrezeptor 32 elektrisch mit der Anschlusseinrichtung 84 verbunden werden.

Sofern noch nicht erfolgt, wird die Lichtquelle 30 an die Lichteinkoppeleinrichtung 24 angekoppelt und der Lichtrezeptor 32 wird an die Lichtauskoppeleinrichtung 26 angekoppelt.

Es erfolgt dann ein Beleuchten einer Seitenkante 20 der Transparentglasur 16, so dass auf diese Seitenkante 20 auftreffendes Licht die Transparentglasur 16 entlang der Strahlrichtung S passieren und im Beispiel an einer gegenüberliegenden Seitenkante 22 aus der Transparentglasur 16 austreten kann. Ein Beleuchten der Seitenkante 20 kann mit der Lichtquelle 30 erfolgen.

Es erfolgt dann ein Erfassen des im Beispiel an der gegenüberliegenden Seitenkante 22 austretenden Lichts. Dies kann mittels des Lichtrezeptors 32 erfolgen.

Es wird dann ermittelt, ob das an der Seitenkante 22 austretende Licht einen Schwellwert einer oder mehrerer Lichteigenschaften, bspw. ein Lichtintensitätsschwellwert, überschreitet oder unterschreitet. Dies kann mittels der Auswerteeinrichtung 110 der Prüfvorrichtung 100 oder mittels der Auswerteeinrichtung 86 der Testeinrichtung 80 erfolgen.

Figur 3a zeigt die Schutzschicht 14 bzw. Strukturkeramik der Schutzplatte 10 aus Figur 1 (vergrößerte Teildarstellung) mit aufgebrachter Transparentglasur 16, wobei sich die Strukturkeramik in intaktem Zustand befindet. An der Lichteinkoppeleinrichtung 24 mittels der angekoppelten Lichtquelle 30 (aus Übersichtlichkeitsgründen hier und in Figur 3b in nicht angekoppelten Zustand gezeigt) an der Seitenkante 20 eingekoppeltes Licht kann die Transparentglasur 16 entlang der Strahlrichtung S ungehindert passieren und an der gegenüberliegenden Seitenkante 22 aus der Transparentglasur 16 austreten. Die an der Lichtauskoppeleinrichtung 26 mittels des angekoppelten Lichtrezeptors 32 (aus Übersichtlichkeitsgründen hier und in Figur 3b nicht angekoppelten Zustand gezeigt) erfasste Lichtintensität (als Beispiel für eine der Lichteigenschaften des Lichts) fällt vergleichsweise hoch aus, da ein Großteil des durch die Lichtquelle 30 ausgesandten Lichtes auf den Lichtrezeptor 32 auftrifft.

Figur 3b zeigt die Schutzschicht 14 bzw. Strukturkeramik der Schutzplatte 10 (vergrößerte Teildarstellung) mit aufgebrachter Transparentglasur 16, wobei sich die Strukturkeramik in nicht intaktem Zustand befindet, da sich ein Riss 50 durch die Strukturkeramik erstreckt. Der Riss 50 erstreckt sich sowohl durch die Strukturkeramik 14 als auch durch die Transparentglasur 16.

An der Lichteinkoppeleinrichtung 24 mittels der Lichtquelle 30 an der Seitenkante 20 eingekoppeltes Licht kann die Transparentglasur 16 entlang der Strahlrichtung S zunächst ungehindert passieren und trifft dann auf den Riss 50. Das Licht unterliegt am Riss 50 einer Brechung und/oder Reflexion, so dass ein Teil des Lichts gestreut und/oder zur Lichtquelle 30 zurückgeworfen wird. Die an der Lichtauskoppeleinrichtung 26 mittels des Lichtrezeptors 32 erfasste Lichteigenschaft, bspw. die Lichtintensität, fällt daher geringer aus als bei unbeschädigter Strukturkeramik (bspw. Erfassung geringere Spannung bzw. geringerer Strom am Lichtrezeptor 32).

Optional kann eine weitere (dritte) Seitenkante der Transparentglasur beleuchtet und das austretende Licht an einer weiteren gegenüberliegenden Seitenkante (vierte Seitenkante) erfasst werden, wie oben erläutert (nicht dargestellt).

Wie bereits angedeutet, kann zumindest dann ein Signal ausgegeben werden, wenn bspw. die Lichtintensität des an der (gegenüberliegenden) Seitenkante 22 austretenden Lichts einen Schwellwert (Lichtintensitätsschwellwert) unterschreitet. Dies kann über die Ausgabevorrichtung 112 der Prüfvorrichtung oder durch eine der LEDs 90, 92 der Testeinrichtung 80 erfolgen.

Im Konkreten kann ein erstes Signal ausgegeben werden, wenn die Lichtintensität (als Beispiel einer Lichteigenschaft) des an der Seitenkante 22 austretenden Lichts einen Schwellwert überschreitet. Dies kann über die LED 115 der Prüfvorrichtung 100 oder die LED 90 der Testeinrichtung 80 erfolgen, die entsprechend aufleuchtet (Schutzplatte 10 gut, bspw. grünes Signal). Es kann ein zweites Signal ausgegeben werden, wenn die Lichtintensität (als Beispiel einer Lichteigenschaft) des an der Seitenkante 22 austretenden Lichts einen Schwellwert unterschreitet. Dies kann über die LED 116 der Prüfvorrichtung 100 oder die LED 92 der Testeinrichtung 80 erfolgen, die entsprechend aufleuchtet (Schutzplatte 10 nicht gut, bspw. rotes Signal). Alternativ oder ergänzend können das erste Signal und das zweite Signal jeweils als akustisches Signal ausgegeben werden, bspw. über einen in der Testeinrichtung 80 oder der Prüfvorrichtung 100 verbauten Lautsprecher (nicht gezeigt). Auch eine Ausgabe des ersten Signals und des zweiten Signals als elektrisches oder elektronisches Signal ist denkbar.

Optional können das erste Signal und/oder das zweite Signal an einen externen Empfänger 150, insbesondere an ein Kontrollzentrum, übertragen werden. Dies kann über die mit der Auswerteeinrichtung 110 gekoppelte drahtlose Schnittstelle 118 der Prüfvorrichtung 100 erfolgen, wobei der Empfänger 150 über eine drahtlose Schnittstelle 152 die Signale empfangen kann (wie oben erläutert ist auch eine drahtgebundene Signalübertragung denkbar).

Figur 4 zeigt eine Ausgestaltungsmöglichkeit der Schutzplatte 10, die weitestgehend der in Zusammenhang mit den Figuren 1, 3a und 3b beschriebenen Schutzplatte 10 entspricht, so dass zur Vermeidung von Wiederholungen zunächst auf die dortigen Ausführungen verwiesen wird.

Abweichend davon sind vorliegend die Lichteinkoppeleinrichtung 24 und die Lichtauskoppeleinrichtung 26 sowie auch die Lichtquelle 30 und der Lichtrezeptor 32 durch die Deckschicht 46 eingehüllt, so dass lediglich die Anschlussleitungen 34 aus der Deckschicht 46 herausragen und durch einen entsprechenden Durchgang 48, 49 in der Deckschicht 46 hindurchgeführt sind. Die Lichtquelle 30 und der Lichtrezeptor 32 sind vorzugsweise fest mit der Lichteinkoppeleinrichtung 24 und bzw. der Lichtauskoppeleinrichtung 26 verbunden.

Wenngleich in Figur 4 aus Übersichtlichkeitsgründen lediglich die Lichtquelle 30 und der Lichtrezeptor 32 gezeigt sind, die an die Lichteinkoppeleinrichtung 24 und die Lichtauskoppeleinrichtung 26 der Transparentglasur 16 angeschlossen sind, können, falls an der vorliegenden Schutzplatte 10 zwei Transparentglasuren 16, 18 vorgesehen sind, ebenfalls eine Lichtquelle 30 und ein Lichtrezeptor 32 vorgesehen sein, die an die Lichteinkoppeleinrichtung 24 und die Lichtauskoppeleinrichtung 26 der Transparentglasur 18 angeschlossen und ebenfalls mit der Anschlussleitung 34 verbunden sind.

Figur 5 zeigt eine Ausgestaltungsmöglichkeit der Schutzplatte 10, die weitestgehend der in Zusammenhang mit den Figuren 1, 3a und 3b beschriebenen Schutzplatte 10 entspricht, so dass zur Vermeidung von Wiederholungen zunächst auf die dortigen Ausführungen verwiesen wird.

Abweichend davon sind vorliegend nicht nur die Lichteinkoppeleinrichtung 24, die Lichtauskoppeleinrichtung 26, die Lichtquelle 30 und der Lichtrezeptor 32 durch die Deckschicht 46 eingehüllt, sondern zumindest zum überwiegenden Teil auch die Testeinrichtung 80. Im Beispiel ragen lediglich die LEDs 90, 92 der Testeinrichtung 80 aus der Deckschicht 46 heraus.

Falls, wie hier gezeigt, zwei Transparentglasuren 16, 18 an der Schutzplatte 10 vorhanden sind, sind die Lichtquelle 30 und der Lichtrezeptor 32 mit der Lichteinkoppeleinrichtung 24 und der Lichtauskoppeleinrichtung 26 beider Transparentglasuren 16, 18 verbunden. Bei dieser Ausgestaltung kann der Lichtrezeptor 32 über die Anschlussleitung 34 elektrisch oder elektronisch mit der Testeinrichtung 80 verbunden sein.

Im Rahmen einer möglichen Ausgestaltung kann die Anschlussleitung 34 einen Lichtleiter 37 aufweisen. Der Lichtleiter 37 kann einen Kalibrierkanal Sc bilden, der die Lichteinkoppeleinrichtung 24 und die Lichtauskoppeleinrichtung 26 optisch direkt miteinander koppelt, wobei die Transparentglasur 16, 18 umgangen wird, wie oben beschrieben. Dies ermöglicht eine (Selbst-)Kalibrierung und erhöht die Messgenauigkeit.

Die Figuren 6a und 6b zeigen eine Ausgestaltungsmöglichkeit der Schutzplatte 10, die weitestgehend der in Zusammenhang mit den Figuren 1, 3a und 3b beschriebenen Schutzplatte 10 entspricht, so dass zur Vermeidung von Wiederholungen zunächst auf die dortigen Ausführungen verwiesen wird.

Abweichend davon sind bei der vorliegenden Schutzplatte 10 die Lichteinkoppeleinrichtung 24 und die Lichtauskoppeleinrichtung 26 an der gleichen Seite der Schutzplatte 10 angeordnet, im Beispiel an der ersten Seitenkante 20 der Transparentglasur 16. Die Lichteinkoppeleinrichtung 24 und die Lichtauskoppeleinrichtung 26 weisen im Beispiel gemeinsam eine mechanische Schnittstelle 27 und ein optisches Element 28 auf (sozusagen "nur ein gemeinsamer Anschluss").

Vorliegend sind die Lichtquelle 30 und der Lichtrezeptor 32 gemeinsam in einem (zur mechanischen Schnittstelle 27 komplementären) Steckverbindergegenstück 39 angeordnet, hier beispielhaft als Stecker ausgebildet. Im Beispiel ist ein Lichtrückführkanal vorgesehen, der dazu eingerichtet ist, um von der Lichteinkoppeleinrichtung 24 eingekoppeltes Licht (vgl. St in Fig. 6b), welches die Transparentglasur 16 passiert hat, von der zweiten Seitenkante 22 zu der ersten Seitenkante 20 zurückzuführen (vgl. Licht Sr in Fig.6b), an der die Lichteinkoppeleinrichtung 24 und die Lichtauskoppeleinrichtung 26 angeordnet sind.

Im Beispiel ist der Lichtrückführkanal innerhalb der Transparentglasur 16 angeordnet, wobei an der zweiten Seitenkante 22 ein Spiegelelement oder Reflexionselement 41 angeordnet ist. Mittels der Lichtquelle 30 wird Licht (Strahlverlauf S) erzeugt und an der ersten Seitenkante 20 in die Transparentglasur 16 eingekoppelt. Das Licht (vgl. St in Fig. 6b) gelangt zur zweiten Seitenkante 22, wo es mittels Spiegelelement oder Reflexionselement 41 reflektiert wird. Dadurch gelangt das Licht innerhalb der Transparentglasur 16 von der zweiten Seitenkante 22 zurück zur ersten Seitenkante 20 (vgl. Sr in Fig. 6b).

Im Beispiel ist zudem ein Kalibrierkanal Sc vorgesehen (vgl. Fig. 6b), der die Lichteinkoppeleinrichtung 24 und die Lichtauskoppeleinrichtung 26 optisch direkt miteinander koppelt, wobei die Transparentglasur 16 umgangen wird. Der Kalibrierkanal Sc kann ebenso wie die Lichtquelle 30 und der Lichtrezeptor 32 im Steckverbindergegenstück 39 angeordnet sein. Mittels des Kalibrierkanals Sc ist eine Kalibrierung möglich, so dass die Messgenauigkeit erhöht werden kann.

Alternativ zu einem in der Transparentglasur 16 integrierten Lichtrückführkanal kann ein außerhalb der Transparentglasur 16 angeordneter Lichtführkanal vorgesehen sein, bspw. in Form eines externen Lichtleiters 37 (vgl. Fig.6a). Im Unterschied zur Ausgestaltung gemäß Figur 6b würde eine Rückführung des Lichts (vgl. Sr in Figur 6b) außerhalb der Transparentglasur 16 im Lichtleiter 37 erfolgen.

Figur 7 zeigt eine Ausgestaltungsmöglichkeit der Schutzplatte 10, die weitestgehend der in Zusammenhang mit den Figuren 1, 3a und 3b beschriebenen Schutzplatte 10 entspricht, so dass zur Vermeidung von Wiederholungen zunächst auf die dortigen Ausführungen verwiesen wird.

Abweichend davon sind bei der vorliegenden Schutzplatte 10 die Lichteinkoppeleinrichtung 24 und die Lichtauskoppeleinrichtung 26 zu einer Einheit 43 zum Aussenden und Empfangen eines gepulsten Lichtsignals zusammengefasst (Transceiver). Die Einheit 43 ist in einem (zur mechanischen Schnittstelle 27 komplementären) Steckverbindergegenstück 39 angeordnet, hier beispielhaft als Stecker ausgebildet. Zur einfacheren Übersichtlichkeit ist der Stecker abgekoppelt von der mechanischen Schnittstelle 27 gezeigt.

Die Einheit 43 ist an der ersten Seitenkante 20 angeordnet. An der zweiten Seitenkante 22 ist ein Spiegelelement oder Reflexionselement 41 angeordnet. Ein beispielhafter Signalverlauf eines gepulsten Lichtsignals ist in einem Diagramm 45 veranschaulicht.

Das gepulste Lichtsignal wird an der ersten Seitenkante 20 durch die Einheit 43 ausgesandt und tritt in die Transparentglasur 16 ein. Das gepulste Lichtsignal passiert die Transparentglasur 16 in Richtung der zweiten Seitenkante 22 (vgl. St in Figur 7). An der zweiten Seitenkante 22 wird das gepulste Lichtsignal mittels Spiegelelement oder Reflexionselement 41 reflektiert. Das reflektierte Lichtsignal durchläuft die Transparentglasur 16 von der zweiten Seitenkante 22 in Richtung der ersten Seitenkante 20 (vgl. Sr in Figur 7). Das gepulste Lichtsignal wird dann an der ersten Seitenkante 20 durch die Einheit 43 erfasst und kann entsprechend ausgewertet werden.

## Patentansprüche

1. Ballistische Schutzplatte (10), mit einer Schutzschicht (14) aus Strukturkeramik, **dadurch gekennzeichnet, dass** an einer ersten Seite (15) der Strukturkeramik und/oder an einer von der ersten Seite (15) abgewandten zweiten Seite (17) der Strukturkeramik jeweils eine Transparentglasur (16, 18) auf die Strukturkeramik aufgebracht ist und mit der Strukturkeramik verbunden ist, wobei die Transparentglasur (16, 18) die jeweilige Seite (15, 17) der Strukturkeramik zumindest zum überwiegenden Teil bedeckt, wobei eine Lichteinkoppeleinrichtung (24) und eine Lichtauskoppeleinrichtung (26) vorgesehen sind, die mit der Transparentglasur (16, 18) jeweils optisch derart gekoppelt sind, dass an der Lichteinkoppeleinrichtung (24) in die Transparentglasur (16, 18) eingekoppeltes Licht die Transparentglasur (16, 18) passieren und auf die Lichtauskoppeleinrichtung (26) auftreffen kann.

2. Ballistische Schutzplatte (10) nach Anspruch 1, **dadurch gekennzeichnet, dass** die Lichteinkoppeleinrichtung (24) und/oder die Lichtauskoppeleinrichtung (26) jeweils eine mechanische Schnittstelle (27) und/oder ein optisches Element (28), insbesondere eine Linse, aufweisen und/oder dass die Lichteinkoppeleinrichtung (24) eine Lichtquelle (30) aufweist, insbesondere eine LED, und/oder dass die Lichtauskoppeleinrichtung (26) einen Lichtrezeptor (32), insbesondere eine Fotodiode, aufweist.

3. Ballistische Schutzplatte (10) nach Anspruch 2, **dadurch gekennzeichnet, dass** die Lichtquelle (30) und/oder der Lichtrezeptor (32) mit einer elektrischen oder elektronischen Testeinrichtung (80) koppelbar oder gekoppelt sind, wobei die Testeinrichtung (80) dazu konfiguriert ist, bei aktivierter Lichtquelle (30) eine oder mehrere Lichteigenschaften des am Lichtrezeptor (32) einfallenden Lichts zu bestimmen.

4. Ballistische Schutzplatte (10) nach einem der voranstehenden Ansprüche, **dadurch gekennzeichnet, dass** auf die Transparentglasur (16, 18) an der von der Strukturkeramik abgewandten Seite und/oder an der der Strukturkeramik zugewandten Seite jeweils eine Reflexionsschicht (38, 40) aufgebracht ist.

5. Ballistische Schutzplatte (10) nach einem der voranstehenden Ansprüche, **dadurch gekennzeichnet, dass** an der ersten Seite auf die Transparentglasur (16, 18) an der von der Strukturkeramik abgewandten Seite eine Splitterschutzschicht (42) aufgebracht ist und/oder dass an der zweiten Seite auf die Transparentglasur (16, 18) an der von der Strukturkeramik abgewandten Seite eine Verstärkungsschicht (44) aufgebracht ist, insbesondere aus Faserverbundwerkstoffen.

6. Ballistische Schutzplatte (10) nach einem der voranstehenden Ansprüche, **dadurch gekennzeichnet, dass** die Strukturkeramik und die zumindest eine Transparentglasur (16, 18), vorzugsweise auch die Splitterschutzschicht (42) und/oder die Verstärkungsschicht (44), durch eine Deckschicht (46) eingehüllt sind.

7. Ballistische Schutzplatte (10) nach Anspruch 1 und 6, **dadurch gekennzeichnet, dass** die Lichteinkoppeleinrichtung (24) und die Lichtauskoppeleinrichtung (26) oder eine an die Lichteinkoppeleinrichtung (24) und die Lichtauskoppeleinrichtung (26) angeschlossene Anschlussleitung (34) aus der Deckschicht (46) herausragt.

8. Ballistische Schutzplatte (10) nach einem der voranstehenden Ansprüche, **dadurch gekennzeichnet, dass** ein Kalibrierkanal (Sc) vorgesehen ist, der die Lichteinkoppeleinrichtung (24) und die Lichtauskoppeleinrichtung (26) optisch direkt miteinander koppelt, insbesondere unter Umgehung der Transparentglasur (16, 18) und/oder dass die Lichteinkoppeleinrichtung (24) und die Lichtauskoppeleinrichtung (26) jeweils an einer Seitenkante (20, 22) der Transparentglasur (16, 18) angebracht sind.

9. Ballistische Schutzplatte (10) nach Anspruch 8, **dadurch gekennzeichnet, dass** die Lichteinkoppeleinrichtung (24) an einer ersten Seitenkante (20) der Transparentglasur (16, 18) angebracht ist und die Lichtauskoppeleinrichtung (26) an einer zweiten Seitenkante (22) der Transparentglasur (16, 18) angebracht ist, insbesondere an einer der ersten Seitenkante (20) gegenüberliegenden Seitenkante (22).

10. Ballistische Schutzplatte (10) nach Anspruch 8, **dadurch gekennzeichnet**, das die Lichteinkoppeleinrichtung (24) und die Lichtauskoppeleinrichtung (26) beide an der gleichen Seitenkante (20, 22) der Transparentglasur (16, 18) angeordnet sind.

11. Ballistische Schutzplatte (10) nach Anspruch 9 oder 10, **dadurch gekennzeichnet, dass** ein Lichtrückführkanal vorgesehen ist, der dazu eingerichtet ist, um von der Lichteinkoppeleinrichtung (24) eingekoppeltes Licht, welches die Transparentglasur (16, 18) passiert hat, von der zweiten Seitenkante (22) zu der Seitenkante (20) zurückzuführen, an der die Lichteinkoppeleinrichtung (24) und die Lichtauskoppeleinrichtung (26) angeordnet sind und/oder dass die Lichteinkoppeleinrichtung (24) und die Lichtauskoppeleinrichtung (26) zu einer Einheit (43) zum Aussenden und Empfangen eines gepulsten Lichtsignals zusammengefasst sind.

12. Prüfvorrichtung (100) zur Rissprüfung einer ballistischen Schutzplatte (10) mit einer Schutzschicht (14) aus Strukturkeramik, einer an einer ersten Seite (15) der Strukturkeramik (14) und/oder an einer zweiten Seite (17) der Strukturkeramik aufgebrachten Transparentglasur (16, 18) mit zumindest abschnittsweise freiliegenden Seitenkanten (20, 22), insbesondere einer ballistischen Schutzplatte (10) nach einem der Ansprüche 1 bis 11, die Prüfvorrichtung umfassend:
- eine elektrische Energiequelle (104),
- eine elektrische Anschlusseinrichtung (108) zum Anschluss einer Lichtquelle (30) und eines Lichtrezeptors (32),
- eine durch die Energiequelle (104) gespeiste und mit der Anschlusseinrichtung (108) elektrisch und/oder elektronisch gekoppelte Auswerteeinrichtung (110) zur Ermittlung von einer oder mehreren durch den Lichtrezeptor (32) erfassten Lichteigenschaften.

13. Prüfvorrichtung (100) nach Anspruch 12, **dadurch gekennzeichnet, dass** eine Lichtquelle (30) und ein Lichtrezeptor (32) vorgesehen sind, die elektrisch mit einer Anschlussleitung (34) zum Anschluss an die Anschlusseinrichtung (108) verbunden sind und/oder dass eine weitere Lichtquelle und ein weiterer Lichtrezeptor vorgesehen sind, die mit der Anschlussleitung (34) zum Anschluss an die Anschlusseinrichtung (108) verbunden sind.

14. Prüfvorrichtung (100) nach einem der Ansprüche 12 bis 13, **dadurch gekennzeichnet, dass** eine mit der Auswerteeinrichtung (110) zusammenwirkende Ausgabeeinrichtung (112) vorgesehen ist, die derart konfiguriert ist, dass ein optisches und/oder akustisches Signal ausgegeben wird, wenn die Lichtquelle (30) aktiv ist und eine der Lichteigenschaften des am Lichtrezeptor (32) einfallenden Lichts einen Schwellwert unterschreitet oder überschreitet.

15. Prüfvorrichtung (100) nach einem der Ansprüche 12 bis 14, **dadurch gekennzeichnet, dass** die Ausgabeeinrichtung (112) zur optischen Signalausgabe ein Display (114), eine Anzeige oder zumindest eine LED (115, 116) aufweist und/oder dass die Ausgabeeinrichtung (112) zur akustischen Signalausgabe einen Lautsprecher aufweist und/oder dass eine mit der Auswerteeinrichtung (110) gekoppelte drahtlose oder drahtgebundene Schnittstelle (118) zur Übertragung von Signalen der Auswerteeinrichtung (110) vorgesehen ist.

16. Set (200), umfassend eine ballistische Schutzplatte (10) nach einem der Ansprüche 1 bis 11 sowie eine Prüfvorrichtung (100) nach einem der Ansprüche 12 bis 15.

17. Verfahren zur Rissprüfung einer ballistischen Schutzplatte (10) mit einer Schutzschicht (14) aus Strukturkeramik, einer an einer ersten Seite (15) der Strukturkeramik und/oder an einer zweiten Seite (17) der Strukturkeramik aufgebrachten Transparentglasur (16, 18) mit zumindest abschnittsweise freiliegenden Seitenkanten (20, 22), insbesondere einer ballistischen Schutzplatte (10) nach einem der Ansprüche 1 bis 11, das Verfahren umfassend die folgenden Schritte:
- Beleuchten einer Seitenkante (20) der Transparentglasur (16, 18), so dass auf diese Seitenkante (20) auftreffendes Licht die Transparentglasur (16, 18) passieren und an der gleichen Seitenkante (20) oder an einer gegenüberliegenden Seitenkante (22) aus der Transparentglasur (16, 18) austreten kann,
- Erfassen des an der gleichen Seitenkante (20) oder des an der gegenüberliegenden Seitenkante (22) austretenden Lichts, und
- Ermitteln, ob eine oder mehrere Lichteigenschaften des austretenden Lichts einen Schwellwert unterschreiten oder überschreiten.

18. Verfahren nach Anspruch 17, **gekennzeichnet durch** die Schritte:
- Beleuchten einer dritten, zumindest teilweise freiliegenden Seitenkante der Transparentglasur (16, 18), so dass auf diese Seitenkante auftreffendes Licht die Transparentglasur (16, 18) passieren und an der dritten Seitenkante oder an einer der dritten Seitenkante gegenüberliegenden vierten Seitenkante (auch zumindest teilweise freiliegend) aus der Transparentglasur austreten kann,
- Erfassen des an der dritten Seitenkante oder des an der vierten Seitenkante austretenden Lichts, und
- Ermitteln, ob eine oder mehrere Lichteigenschaften des austretenden Lichts einen Schwellwert unterschreiten oder überschreiten.

19. Verfahren nach Anspruch 17 oder 18, **dadurch gekennzeichnet, dass** zumindest dann ein Signal ausgegeben wird, wenn eine der Lichteigenschaften des austretenden Lichts einen Schwellwert unterschreitet oder überschreitet und/oder dass das Signal an einen externen Empfänger (150) übertragen wird.
